# EUROPÄISCHE PATENTSCHRIFT

(11) **EP 0 033 093 B1**
(45) Veröffentlichungstag und Bekanntmachung des Hinweises auf die Patenterteilung: **11.04.1984**
(21) Anmeldenummer: 81100244.3
(22) Anmeldetag: 15.01.1981
(51) Int. Cl.: C10B 39/02

(54) **Verfahren zur trockenen Kokskühlung**
Process for dry cooling of coke
Procédé de refroidissement à sec du coke

(30) Priorität: 29.01.1980 DE 3002990
(43) Veröffentlichungstag der Anmeldung: 05.08.1981
(73) Patentinhaber: Krupp Koppers GmbH, 45143 Essen (DE)
(72) Erfinder: Jokisch, Friedrich, Dr., D-4300 Essen 1 (DE)

## Beschreibung

Die Erfindung betrifft ein Verfahren zur trockenen Kokskühlung in einer schachtförmigen Kammer, in der der von oben aufgegebene, ca. 1 100°C heiße Koks im Gegenstrom mit einem gasförmigen Kühlmedium behandelt wird, und der Koks mit einer Temperatur von ca. 180 °C aus der Kammer abgezogen wird, wobei die Aufgabe des Kühlmediums in zwei regelbaren Teilströmen in der Weise erfolgt, daß der erste Teilstrom in den Unterteil der Kammer eingeleitet wird.

Es ist bekannt, Schüttgüter unterschiedlicher Art dadurch zu kühlen, daß man sie von oben in eine schachtförmige Kammer aufgibt, die im Gegenstrom zu dem herabfließenden Schüttgut von einem gasförmigen Kühlmedium, vorzugsweise Luft oder Inertgas, durchströmt wird, wobei das kalte Kühlmedium normalerweise in den Unterteil der Kammer eingeleitet und das erwärmte Kühlmedium aus dem Oberteil der Kammer abgezogen wird. Das erwärmte Kühlmedium kann dabei anschließend gegebenenfalls unter Wärmerückgewinnung in einen Wärmetauscher, einen Abhitzekessel oder eine sonstige Kühleinrichtung entsprechend abgekühlt und danach im Kreislauf zur Aufgabestelle im unteren Teil der schachtförmigen Kammer zurückgeführt werden. In neuerer Zeit hat die vorstehend beschriebene Arbeitsweise insbesondere für die sogenannte trockene Kokskühlung an Bedeutung gewonnen. Ausgangspunkt dieser Entwicklung war dabei die Überlegung, daß die bisher in der Kokereitechnik allgemein übliche Methode zur Kokskühlung, bei der der glühende Koks durch Löschen mit Wasser in besonderen Löschtürmen gekühlt wird, unter den Gesichtspunkten der Energienutzung bzw. Energierückgewinnung sowie des Unweltschutzes außerordentlich ungünstig ist. Bei diesem bisher üblichen Kokslöschen wird nämlich die mit dem Löschwasser abgeführte Wärmemenge ungenutzt in die Umwelt, d. h. in Form von Dampfschwaden in die Luft und/oder mit dem ableufenden Löschwasser, abgeführt.

Bei Anwendung der trockenen Kokskühlung ist es dagegen möglich, einen großen Teil der Wärme des glühenden Kokses bei der Abkühlung des im Kreislauf geführten gasförmigen Kühlmediums in einem Abhitzekessel oder dergleichen wiederzugewinnen. Allerdings hat sich dabei geziegt, daß die Abwärtsbewegung des zu kühlenden Kokses in der schachtförmigen Kammer unterschiedliche Geschwindigkeiten aufweisen kann. Ebenso ist die Gasströmung durch den Querschnitt der Kammer in vielen ungleichmäßig. Beides bedingt natürlich auch eine ungleichmäßige Kühlung des Kokses, wobei diese insbesondere im Oberteil der Kammer langsamer erfolgt.

Für das Trockenlöschen von Koks ist deshalb aus der DE-C-398 403 bereits eine Vorrichtung bekannt, bei der das gäsförmige Kühlmedium über einen im Bereich der Mittelpunktachse angeordneten Einbau in zwei Teilströmen in die

Kühlkammer eingeleitet wird. Hierbei wird der eine Teilstrom nach unten abgeleitet und tritt am Boden der Kammer in das Koksbett aus, während der andere Teilstrom darüber in das Koksbett eingeleitet wird. Durch die vorgesehene Aufteilung des gasförmigen Kühlmediums in zwei Teilströme soll eine der Kornverteilung in der Kühlkammer angepaßte Kühlgasverteilung mit dem Ziel einer gleichmäßigen Kühlung aller Teile der Koksfüllung erreicht werden.

Eine ähnlich konstruierte Vorrichtung wird auch in der DE-A-2 432 025 beschrieben. Hier erfolgt die Aufteilung des gasförmigen Kühlmediums in zwei Teilströme mit dem Ziel, eine möglichst gleichmäßige Vertikalbewegung des Kokses sowie eine gleichmäßige Verteilung des gasförmigen Kühlmediums in der Kühlkammer zu erreichen.

Es werden jedoch in beiden Veröffentlichungen keinerlei Angaben darüber gemacht, unter welchen speziellen Bedingungen die Aufgabe des zweiten Teilstromes des Kühlmediums erfolgen bzw. wie die Aufteilung der Teilströme sein soll.

Demgegenüber liegt der Erfindung die Aufgabe zu Grunde, bei einem Verfahren der eingangs beschriebenen Art eine generelle Optimierung herbeizuführen, wobei insbesondere eine Verbesserung in folgenden Punkten erfolgen soll :
1. Herabsetzung des Druckverlustes des gasförmigen Kühlmediums in der Kammer.
2. Günstige Beeinflussung der Temperaturdifferenzen zwischen dem gasförmigen Kühlmedium und dem Koks.
3. Verbesserte Regelbarkeit sowohl im Hinblick auf die Menge des gasförmigen Kühlmediums als auch im Hinblick auf die Wärmeabfuhr aus dem zu kühlenden Koks.

Das der Lösung dieser Aufgabe dienende Verfahren der eingangs beschriebenen Art ist erfindungsgemäß dadurch gekennzeichnet, daß der zweite Teilstrom, der 20 bis 50 Vol.-% der insgesamt erforderlichen Menge des gasförmigen Kühlmediums umfaßt, in einem Bereich in die Kammer eingespeist wird, in dem der zu kühlende Koks eine Temperatur von 400 bis 600 °C aufweist.

Die Erfindung geht dabei von der Erkenntnis aus, daß bei bestimmten Feststoffen, zu denen unter anderen auch der Koks gehört, die Wärmeleitzahl (X) stark temperaturabhängig ist. Die Abbildung in Fig. 1 zeigt deshalb ein Koordinatensystem, bei dem auf der Abszisse die Temperatur (0) und der Ordinate die Wärmeleitfähigkeit (X) aufgetragen wurden. Der in diesem Koordinatensystem dargestellte typische Kurvenverlauf läßt ganz klar erkennen, daß in derartigen Fällen die Wärmeleitzahl (X) mit steigender Temperatur zunächst gar nicht bzw. sehr langsam ansteigt.

Erst wenn eine bestimmte Grenztemperatur (8₃), die natürlich stoffabhängig ist, erreicht bzw. überschritten wird, erfolgt ein verhältnismäßig steiller Anstieg der Wärmeleitzahl.

Andererseits wird der zeitliche Ablauf des konvektiven Gesamtwärmetransportes zwischen dem Feststoff und dem gasförmigen Kühlmedium durch den Wärmeleitwiderstand im Feststoff selbst und dem Wärmeübergangswiderstand zwischen dem Feststoff und dem gasförmigen Kühlmedium bestimmt. Hierbei ist der Wärmeleitwiderstand = S/λ und somit stofflich bedingt, weil S die charakteristische Dicke des betreffenden Feststoffkörpers und dessen Wärmeleitzahl angibt.

Der Wärmeleitwiderstand ist deshalb nur durch die geometrische Form des Feststoffkörpers beeinflußbar. Der Wärmeübergangswiderstand wird dagegen mit 1/a definiert, wobei durch die Wärmeübergangszahl α der Wärmeaustausch zwischen dem gasförmigen Kühlmedium und den Oberflächen des Feststoffes beschrieben wird. Die Wärmeübergangszahl ist dabei abhängig von der Umströmung des Feststoffkörpers, das heißt von seiner geometrischen Form und der Strömungsgeschwindigkeit des gasförmigen Kühlmediums.

Im Hinblick auf die weiter oben beschriebene Temperaturabhängigkeit der Wärmeleitzahl (X) ergibt sich hieraus jedoch, daß im Bereich unterhalb, der Grenztemperatur (θ_{G}) folgende Beziehung gilt : während andererseits im Bereich oberhalb der Grenztemperatur (θ_{G}) die umgekehrte Beziehung gilt :

Für die Praxis der Kokstrockenkühlung bedeutet dies jedoch, daß sich im unteren Teil der schachtförmigen Kammer wegen der dort erfolgten starken Abkühlung des Kokses eine niedrigere Wärmeleitzahl (X) und damit ein hoher Wärmeleitwiderstand (S/x) einstellt, der den Gesamtwärmetransport bestimmt. Es ist deshalb nicht zweckmäßig, bereits die Gesamtmenge des gasförmigen Kühlmediums in den Unterteil der schachtförmigen Kammer einzuleiten, da dort nicht der ihrer Menge entsprechende Kühleffekt erzielt wird. Es genügt vielmehr, wenn in den Unterteil der Kammer ein Teilstrom des gasförmigen Kühlmediums eingeleitet wird, der gerade ausreicht, um die dort vorhandene Wärme abzuführen. Es ist für den Kühleffekt vielmehr besser, wenn der zweite Teilstrom des gasförmigen Kühlmediums in den oberen Bereich der schachtförmigen Kammer eingeleitet wird, in dem der zu kühlende Koks noch eine nicht unterhalb der sogenannten Grenztemperatur (θ_{G}) liegende Temperatur von 400 bis 600 °C aufweist, weshalb der Wärmeleitwiderstand (S/λ) dort entsprechend kleiner ist. Hierbei hat sich außerdem als zweckmäßig erwiesen, wenn bei dem zweiten Teilstrom etwa 20 bis 50 Vol.-% der insgesamt erforderlichen Menge des Kühlmediums aufgegeben werden.

Die Wirksamkeit des erfindungsgemäßen Verfahrens kann zusätzlich noch dadurch verbessert werden, daß im Bereich der Aufgabestelle des zweiten Teilstromes des Kühlmediums die Strömungsgeschwindigkeit der Medien durch eine entsprechende Verengung der schachtförmigen Kammer heraufgesetzt wird, was zusätzlich eine Verringerung des Wärmeübergangswiderstandes (1/α) zur Folgt hat. Konstruktiv läßt sich das dadurch herbeiführen, daß entweder die schachtförmige Kammer in ihrem oberen Teil eine entsprechende Verjüngung aufweist, oder es werden im Oberteil der Kammer entsprechende Einbauten angebracht.

Nachfolgend soll das erfindungsgemäße Verfahren an einem Ausführungsbeispiel mit Hilfe des in Fig. 2 dargestellten Fließschemas weiter erläutert werden.

Dabei wird der glühende Koks über die Beschickung 5 mit einer Temperatur von ca. 1 100 °C in einer Menge von ca. 80 t/h von oben in die schachtförmige Kammer 6 eingefüllt und gelangt zunächst in den oberhalb der Leitung 3 befindlichen obersten Teil, der auch als sogen. Vorkammer 13 bezeichnet wird. In der Vorkammer 13 sollen die eventuell bei der Zufuhr des glühenden Kokses auftretenden Schwankungen ausgeglichen werden, so daß sich in den darunter liegenden Bereichen der Kammer 6 quasi stationäre Verhältnisse ausbilden können. Die gesamte Kammer 6 ist mit einer geeigneten feuerfesten Auskleidung versehen und weist in ihrem oberen Bereich II eine Verjüngung auf, durch die die Strömungsgeschwindigkeiten der Medien in diesem Bereich gegenüber dem unteren Bereich I entsprechend heraufgesetzt werden.

Der eingefüllte Koks bildet in der Kammer 6 das Festbett 7, welches in der Abbildung schraffiert dargestellt ist. Die Temperatur innerhalb des Festbettes nimmt dabei von oben nach unten stetig ab, so daß der gekühlte Koks entsprechend. der Aufgabemenge über den Austrag 8 mit einer Temperatur von ca. 180 °C abgezogen werden kann.

Das gasförmige Kühlmedium wird er^{f}indungs- gemäß in zwei Teilströmen in die Kammer 6 eingeleitet, wobei der erste Teilstrom über die Leitung 1 in den Unterteil der Kammer 6 eintritt. Gleichzeitig wird der zweite Teilstrom in einer Menge von etwa 30-35 Vol.-% der Gesamtmenge über die Leitung 2 in einem Bereich in die Kammer 6 eingeleitet, in dem das Festbett 7 eine Temperatur von ca. 500 °C aufweist. Bei diesem Temperaturwert werden die erfindungsgemäßen . Bedingungen bezüglich der Grenztemperatur (θ_{G}) der Wärmeleitzahl (X) erfüllt.

Oberhalb der Aufgabestelle für den zweiten Teilstrom des gasförmigen Kühlmediums ist in Festbett 7 der Wärmeleitwiderstand kleiner als der Wärmeübergangswiderstand, während unterhalb der Aufgabestelle die Verhältnisse genau umgekehrt sind.

Dies ist in der Abbildung in Fig. 2 formelmäßig dargestellt.

Das aufgeheizte gasförmige Kühlmedium wird über die Leitung 3 aus dem Oberteil der Kammer 6 abgezogen und gelangt in den Abhitzekessel 4, in dem unter Wärmerückgewinnung die erforderliche Abkühlung erfolgt. Danach kann das abgekühlte gasförmige Kühlmedium über die Leitung 9 und das Gebläse 10 im Kreislauf zur Leitung 1 zurückgeführt werden. Von dieser zweigt die Leitung 2 ab. Die Stellklappen 11 und 12 dienen dabei der erforderlichen Einregulierung der beiden Teilströme. Anstelle der Stellklappen 11 und 12 können auch Gebläse zur Einregulierung der beiden Teilströme verwendet werden. Ebenso sind anstelle der Wärmerückgewinnung im Abhitzekessel auch andere Möglichkeiten zur Wärmerückgewinnung denkbar, bei denen die wiedergewonnene Energie beispielsweise zur Vorerhitzung der Kokskohlen oder als Prozeßwärme eingesetzt wird. Als gasförmiges Kühlmedium wird Inertgas, vorzugsweise Rauchgas, verwendet. Wie aus der Abbildung in Fig. 2 zu erkennen ist, beginnt die Verjüngung der Kammer 6, durch die die Strömungsgeschwindigkeiten im Oberteil derselben heraufgesetzt werden sollen, im Bereich der Eintrittsstelle der Leitung 2 in die Kammer 6. Es handelt sich hierbei natürlich um eine reine Eventualmasßnahme, die nicht in jedem Falle erforderlich ist.

Die Vorteile des erfindungsgemäßen Verfahrens lassen sich wie folgt zusammenfassen :
1. Der Druckverlust für die Durchströmung der Kammer wird herabgesetzt, da der Gasstrom aufgeteilt wird und somit nicht die gesamte Gasmenge durch das gesamte Festbett gedrückt werden muß. Hieraus resultiert ein verringerter Energiebedarf für das Gebläse.
2. Die Temperaturdifferenzen zwischen Gas und Festbett werden günstig beeinflußt.
3. Durch die Aufteilung in Teilströme wird die Gasmenge besser regelbar, was wiederum eine verbesserte Regelbarkeit der Wärmeabfuhr aus dem Festbett zur Folge hat.

## Patentansprüche

1. Verfahren zur trockenen Kokskühlung in einer schachtförmigen Kammer, in der der von oben aufgegebene, ca. 1 100 °C heiße Koks im Gegenstrom mit einem gasförmigen Kühlmedium behandelt wird, und der Koks mit einer Temperatur von ca. 180 °C aus der Kammer abgezogen wird, wobei die Aufgabe des Kühlmediums in zwei regelbaren Teilströmen in der Weise erfolgt, daß der erste Teilstrom in den Unterteil der Kammer eingeleitet wird, dadurch gekennzeichnet, daß der zweite Teilstrom, der 20 bis 50 Vol.-% der insgesamt erforderlichen Menge des gasförmigen Kühlmediums umfaßt, in einem Bereich der Kammer eingespeist wird, in dem der zu kühlende Koks eine Temperatur von 400 bis 600 °C aufweist.

2. Verfahren nach Anspruch 1, dadurch gekennzeichnet, daß im Bereich der Aufgabestelle des zweiten Teilstromes des gasförmigen Kühlmediums die Strömungsgeschwindigkeit der Medien durch eine Verengung der schachtförmigen Kammer heraufgesetzt wird.

## Claims

1. Process for dry coke cooling in a flue type chamber in which the hot coke being top-charged at a temperature of about 1 100°C is treated in counter-current with a gaseous cooling medium and is with drawn from the chamber at a temperature of about 180 °C, whereby the cooling medium is charged in two regulable part streams in a manner, that the first part stream is introduced into the lower part of the chamber, characterised in that, the second part stream, which contains about 20 to 50 % by volume of the total required quantity of the gaseous cooling medium, is charged in a zone of the chamber, where the coke to be cooled is at a temperature of about 400 to 600 °C.

2. Process according to Claim 1, characterised in that, in the zone of the charge point of the second part stream of the gaseous cooling medium, the flow velocity of the media is increased by means of a narrowing of the flue-type chamber.

## Revendications

1. Procédé de refroidissement à sec du coke dans une chambre en forme de cuve, dans laquelle le coke, délivré depuis le haut à une température de 1 100 °C environ, est traité à contre courant par un agent de refroidissement gazeux, puis soutiré de la chambre à une température de 180 °C environ, tandis que l'amenée de l'agent de refroidissement a lieu en deux courants partiels réglables, de telle sorte que le premier courant partiel est introduit dans la partie inférieure de la chambre, ledit procédé étant caractérisé par le fait que le deuxième courant partiel, qui représente de 20 à 50% en volume de la quantité d'agent de refroidissement gazeux globalement nécessaire, est introduit dans une zone de la chambre dans laquelle le coke à refroidir présente une température de 400 à 600 °C.

2. Procédé selon la revendication 1, caractérisé par le fait que, dans la zone du point de délivrance du deuxième courant partiel de l'agent de refroidissement gazeux, la vitesse d'écoulement des fluides est augmentée grâce à un rétrécissement de la chambre en forme de cuve.
